# FASCICULE DE BREVET EUROPEEN

(11) **EP 1 934 458 B1**
(45) Date de publication et mention de la délivrance du brevet: **30.11.2011**
(21) Numéro de dépôt: 06831259.4
(22) Date de dépôt: 02.10.2006
(51) Int. Cl.: F02M 25/07

(54) **REFROIDISSEUR DE GAZ RECIRCULES**
VORRICHTUNG ZUM KÜHLEN VON RÜCKGEFÜHRTEN GASEN
DEVICE FOR COOLING RECIRCULATED GASES

(30) Priorité: 30.09.2005 FR 0552968
(43) Date de publication de la demande: 25.06.2008
(73) Titulaire: Renault s.a.s., 92100 Boulogne Billancourt (FR)
(72) Inventeur: HAMADANI, Gilles, 91850 Bouray Sur Juine (FR); LEVY, Franck, 91590 Guigneville (FR)
(86) Numéro de dépôt international: PCT/FR2006/050973
(87) Numéro de publication internationale: WO 2007/039700

(56) Documents cités:
- EP-A- 1 138 888
- EP-A- 1 251 263
- US-A1- 2005 056 263
- PATENT ABSTRACTS OF JAPAN vol. 2003, no. 12, 5 décembre 2003 (2003-12-05) & JP 2004 340099 A (TOYOTA MOTOR CORP; TOYOTA INDUSTRIES CORP), 2 décembre 2004 (2004-12-02)

## Description

La présente invention concerne les refroidisseurs de gaz recirculés, appelés gaz RGE, ou encore gaz EGR (pour exhaust gas recirculation).

Pour améliorer la dépollution des gaz d'échappement d'un moteur à combustion interne, on a recours à la recirculation de gaz d'échappement dans l'admission, que l'on appelle d'une manière générale circuit EGR. De plus, l'emploi de refroidisseurs spécifiques pour ces gaz permet d'augmenter encore cette dépollution.

Cependant, un problème majeur est que le recirculation des gaz d'échappement entraîne un encrassement important des composants qui se trouvent dans ce circuit EGR. C'est pourquoi on peut procéder à des séances de nettoyage / décrassage en ouvrant complètement la vanne EGR (la vanne EGR régule le débit de gaz EGR qui repart à l'admission) quand le moteur est sur une zone de fonctionnement déterminée. Ce procédé, décrit dans la demande FR2833653, permet d'éliminer thermiquement les dépôts s'accumulant dans le circuit EGR.

Ce problème d'encrassement n'est pourtant pas totalement résolu pour ce qui est du refroidisseur EGR. Le refroidisseur est constamment en fonctionnement, c'est-à-dire qu'il y a toujours un débit d'eau qui traverse l'échangeur. Ce qui se passe alors est que le refroidisseur est parfaitement décrassé à l'entrée lorsque l'on procède à une phase de décrassage, mais les gaz EGR qui sont constamment refroidis ne sont pas assez chaud pour décrasser complètement le refroidisseur EGR, surtout dans la deuxième moitié de l'échangeur eau/gaz EGR.

Le document JP20043400099 concerne un système EGR de moteur à combustion interne comportant deux groupes de cylindres distincts. Ce système EGR présente la particularité de pouvoir inverser le flux de gaz d'échappement circulant dans le conduit, et par conséquent dans les refroidisseurs, en modifiant les pressions des gaz d'échappement entre le premier et le deuxième groupe de cylindres. Un inconvénient majeur est qu'il est nécessaire de disposer de deux groupes de cylindres distincts dans lesquels on peut modifier les pressions des gaz à l'échappement.

L'invention vise à résoudre le problème d'encrassement des refroidisseurs EGR.

L'invention propose dans ce but un refroidisseur de gaz recirculés définissant un conduit d'entrée et un conduit de sortie de gaz recirculés et comportant un échangeur thermique configuré en U avec un conduit d'entrée et un conduit de sortie. Selon l'invention, le refroidisseur comporte une paire de conduits croisés de dérivation des gaz recirculés et un distributeur à tiroir coulissant entre une première position permettant au flux de gaz recirculés de traverser l'échangeur dans un sens, et une deuxième position permettant au flux de gaz recirculés de traverser l'échangeur dans le sens inverse.

La présente invention et ses avantages seront mieux compris à la lecture de la description détaillée d'un mode de réalisation pris à titre d'exemple et nullement limitatif, et illustré par les dessins annexés sur lesquels :
- les figures 1, 2, 3, 4, 5, 6 et 7 représentent un mode de réalisation.

Le refroidisseur 1 de gaz recirculés comporte un échangeur thermique 2 configuré en U, c'est-à-dire qu'il comporte des conduits d'entrée e2 et de sortie s2 qui débouchent sensiblement d'un même côté.

Le refroidisseur 1 définit un conduit d'entrée e1 et un conduit de sortie s1 de gaz recirculés. Selon l'invention, le refroidisseur 1 comporte une paire supplémentaire de conduits croisés de dérivation des gaz recirculés et un distributeur. Le distributeur est en communication avec les conduits d'entrée e1 de sortie e2 du refroidisseur, les conduits croisés de dérivation, et les conduits d'entrée e2 et de sortie s2 de l'échangeur 2. Le distributeur est mobile entre deux positions : la première position permet au flux de gaz recirculés de traverser l'échangeur 2 dans un sens (dit sens normal), et la deuxième position permet au flux de gaz recirculés de traverser l'échangeur 2 dans le sens inverse.

Selon un mode de réalisation représenté aux figures 1 à 7, le distributeur est un distributeur à tiroir 5 coulissant entre une première position permettant au flux de gaz recirculés de traverser l'échangeur 2 dans un sens (dit sens normal), et une deuxième position permettant au flux de gaz recirculés de traverser l'échangeur 2 dans le sens inverse. Le tiroir 5 peut être déplacé par tout actionneur connu de l'homme du métier.

Le tiroir 5 coulisse dans une enceinte 4. II comporte deux paires d'orifices (5a,5d ; 5b,5c) de communication (figure 5). Les orifices (5a,5d ; 5b,5c) de chaque paire sont chacun susceptibles d'être en communication avec un des deux conduits (e2,s2) de l'échangeur thermique (2). En référence à la figure 3, les orifices (e2,s2) de l'échangeur thermique 2 peuvent être de forme allongée pour permettre cette communication. Ainsi, les orifices 5a et 5d qui sont décalés en hauteur peuvent communiquer selon la position du tiroir 5 avec le conduit de sortie s2 de l'échangeur 2, et les orifices 5b et 5c qui sont également décalés en hauteur peuvent communiquer selon la position du tiroir 5 avec le conduit d'entrée e2 de l'échangeur 2.

De l'autre côté du tiroir 5, les conduits d'entrée e1 et de sortie s1 du refroidisseur et les deux conduits croisés de dérivation (de1,ds1) sont agencés de manière à pouvoir communiquer avec un orifice (5a,5d ; 5b,5c) du tiroir 5.

Dans ce mode de réalisation, les conduits croisés de dérivations (de1,ds1) se trouvent en amont du tiroir 5. Cependant, on peut disposer de la même façon ces conduits croisés en aval du tiroir, sur les conduits d'entrée e2 et de sortie s2 de l'échangeur 2, et adapter les conduits d'entrée e1 et de sortie s1 du refroidisseur 1 pour leur donner une forme allongée du type de celle des conduits de l'échangeur 2.

Les conduits croisés de dérivation (de1,ds1) servent à guider le flux de gaz EGR dans le sens inverse, ils sont reliés aux conduits d'entrée e1 et de sortie s1 du refroidisseur 1 ; le conduit de dérivation de1 est relié au conduit d'entrée e1 et renvoi les gaz EGR du côté du conduit de sortie s1 ; le conduit de dérivation ds1 est relié au conduit de sortie s1 et renvoi les gaz EGR du côté du conduit d'entrée e1.

Dans la première position du tiroir 5, représentée à la figure 7, les conduits croisés (de1,ds1) de dérivations sont désactivés. Seuls les conduits e1 et s1 sont activés : le conduit d'entrée e1 du refroidisseur 1 communique avec le l'orifice 5b du tiroir 5 et le flux de gaz part dans le conduit d'entré e2 de l'échangeur 2. Le conduit de sortie s1 du refroidisseur 1 communique avec l'orifice 5d du tiroir 5, et le flux de gaz EGR arrive du conduit de sortie s2 de l'échangeur 2 et part vers le conduit de sortie s1 du refroidisseur 1.

Dans la deuxième position, représentée à la figure 6, seuls les conduits croisés (de1,ds1) de dérivations sont activés : le conduit de dérivation d'entrée de1 du refroidisseur 1 communique avec le l'orifice 5a du tiroir 5. Le conduit de dérivation de sortie ds1 du refroidisseur 1 communique avec l'orifice 5c du tiroir 5. Le flux de gaz EGR arrive par le conduit d'entrée e1 du refroidisseur 1, passe par le conduit de dérivation d'entrée de1, traverse l'orifice 5a, passe par le conduit d'entrée e2 de l'échangeur 2 puis par le conduit de sortie s2, traverse ensuite l'orifice 5c du tiroir 5, passe par le conduit de dérivation de sortie ds1 et ressort du refroidisseur 1 par le conduit de sortie s1.

Le refroidisseur 1 selon l'invention peut également comporter un by-pass 6 de l'échangeur 2. Ce by-pass 6 est disposé, dans ce premier mode de réalisation, en amont du distributeur à tiroir 5. Il permet de relier les conduits d'entrée e1 et de sortie s1 du refroidisseur 1. Le by-pass 6 définit à cet effet un conduit de liaison qui comporte une vanne ou un volet obturateur.

Un avantage de la présente invention est que l'on peut, lors d'une phase de décrassage du refroidisseur, inverser le flux de gaz EGR afin de décrasser complètement l'échangeur. Un autre avantage est que l'on peut uniformiser l'encrassement naturel de l'échangeur, en alternant la circulation des gaz EGR dans l'échangeur.

## Revendications

1. Refroidisseur (1) de gaz recirculés définissant un conduit d'entrée (e1) et un conduit de sortie (s1) de gaz recirculés et comportant un échangeur thermique (2) configuré en U avec un conduit d'entrée (e2) et un conduit de sortie (s2), **caractérisé en ce qu'**il comporte une paire de conduits croisés de dérivation des gaz recirculés et un distributeur à tiroir (5) coulissant entre une première position permettant au flux de gaz recirculés de traverser l'échangeur (2) dans un sens, et une deuxième position permettant au flux de gaz recirculés de traverser l'échangeur (2) dans le sens inverse.

2. Refroidisseur (1) selon la revendication 1, **caractérisé en ce que** le tiroir (5) coulissant du distributeur comporte deux paires d'orifices (5a,5d ; 5b,5c) de communication, les orifices de chaque paire étant chacun susceptible d'être en communication avec un des deux orifices (e2,s2) de l'échangeur thermique (2).

3. Refroidisseur (1) selon la revendication 2, **caractérisé en ce que** les conduits d'entrée (e1) et de sortie (s1) des gaz recirculés et les deux conduits croisés de dérivation (de1, ds1) sont agencés de manière à pouvoir communiquer chacun avec un orifice (5a,5d ; 5b,5c) du tiroir (5).

4. Refroidisseur (1) selon l'une des revendications précédentes, **caractérisé en ce que** les conduits croisés de dérivation (de1, ds1) sont reliés aux conduits d'entrée (e1) et de sortie (s1) du refroidisseur (1).

5. Refroidisseur (1) selon l'une des revendications précédentes, **caractérisé en ce qu'**il comporte un by-pass (6) de l'échangeur (2) disposé en amont du distributeur.

## Claims

1. Egr gas cooler (1) defining an inlet duct (e1) and an outlet duct (s1) for egr gasses and comprising a heat exchanger (2) configured in a U shape with an inlet duct (e2) and an outlet duct (s2), **characterized in that** it comprises a pair of crossed egr-gas diversion ducts and a slide valve (5), the slide of which slides between a first position that allows the flow of egr gasses to pass through the exchanger (2) in one direction, and a second position that allows the flow of egr gasses to pass through the exchanger (2) in the opposite direction.

2. Cooler (1) according to Claim 1, **characterized in that** the slide (5) of the slide valve has two pairs of communication ports (5a, 5d; 5b, 5c), the ports of each pair each being capable of being placed in communication with one of the two ports (e2, s2) of the heat exchanger (2).

3. Cooler (1) according to Claim 2, **characterized in that** the egr-gas inlet (e1) and outlet (s1) ducts and the two crossed diversion ducts (de1, ds1) are arranged in such a way as to each be able to communicate with one port (5a, 5d; 5b, 5c) of the slide (5).

4. Cooler (1) according to one of the preceding claims, **characterized in that** the crossed diversion ducts (de1, ds1) are connected to the inlet (e1) and outlet (s1) ducts of the cooler (1).

5. Cooler (1) according to one of the preceding claims, **characterized in that** it has a bypass (6) bypassing the exchanger (2) and situated upstream of the slide valve.

## Patentansprüche

1. Kühler (1) für rückgeführte Gase, der eine Eingangsleitung (e1) und eine Ausgangsleitung (s1) für rückgeführte Gase definiert und einen Wärmetauscher (2) umfasst, der U-förmig konfiguriert ist und eine Eingangsleitung (e2) und eine Ausgangsleitung (s2) besitzt, **dadurch gekennzeichnet, dass** er ein Paar gekreuzter Abzweigleitungen für rückgeführte Gase und einen Verteiler mit Schieber (5) umfasst, der zwischen einer ersten Position, in der dem Strom rückgeführter Gase ermöglicht wird, den Tauscher (2) in einer Richtung zu durchqueren, und einer zweiten Position, in der dem Strom rückgeführter Gase ermöglicht wird, den Tauscher (2) in der entgegengesetzten Richtung zu durchqueren, gleitet.

2. Kühler (1) nach Anspruch 1, **dadurch gekennzeichnet, dass** der Gleitschieber (5) des Verteilers zwei Paare von Kommunikationsöffnungen (5a, 5d; 5b, 5c) aufweist, wobei die Öffnungen jedes Paars jeweils mit einer der zwei Öffnungen (e2, s2) des Wärmetauschers (2) kommunizieren können.

3. Kühler (1) nach Anspruch 2, **dadurch gekennzeichnet, dass** die Eingangsleitung (e1) und die Ausgangsleitung (s1) für die rückgeführten Gase und die zwei gekreuzten Abzweigleitungen (de1, ds1) in der Weise angeordnet sind, dass sie jeweils mit einer Öffnung (5a, 5d; 5b, 5c) des Schiebers (5) kommunizieren können.

4. Kühler (1) nach einem der vorhergehenden Ansprüche, **dadurch gekennzeichnet, dass** die gekreuzten Abzweigleitungen (de1, ds1) mit der Eingangsleitung (e1) und der Ausgangsleitung (s1) des Kühlers (1) verbunden sind.

5. Kühler (1) nach einem der vorhergehenden Ansprüche, **dadurch gekennzeichnet, dass** er eine Umgehung (6) des Tauschers (2), die stromaufseitig des Verteilers angeordnet ist, umfasst.
